# EUROPÄISCHE PATENTSCHRIFT

(11) **EP 4 264 649 B1**
(45) Veröffentlichungstag und Bekanntmachung des Hinweises auf die Patenterteilung: **20.11.2024**
(21) Anmeldenummer: 21834781.3
(22) Anmeldetag: 08.12.2021
(51) Int. Cl.: H01F 13/00

(54) **ELEKTRONISCHE SCHALTVORRICHTUNG ZUM ENTMAGNETISIEREN VON FERROMAGNETISCHEM MATERIAL**
ELECTRONIC SWITCHING DEVICE FOR DEMAGNETIZING FERROMAGNETIC MATERIAL
DISPOSITIF ÉLECTRONIQUE DE COMMUTATION POUR LA DÉMAGNÉTISATION DE MATÉRIAUX FERROMAGNÉTIQUES

(30) Priorität: 17.12.2020 CH 16092020
(43) Veröffentlichungstag der Anmeldung: 25.10.2023
(73) Patentinhaber: Maurer Magnetic AG, 8627 Grüningen (CH)
(72) Erfinder: Maurer, Albert, 8624 Grüt (CH)
(74) Vertreter: Zwick, Evelyn
(86) Internationale Anmeldenummer: PCT/EP2021/084793
(87) Internationale Veröffentlichungsnummer: WO 2022/128685

(56) Entgegenhaltungen:
- EP-A1- 0 021 274
- EP-A1- 0 597 181
- US-A1- 2005 275 507

## Beschreibung

### Technisches Gebiet

Die Erfindung betrifft eine elektronische Schaltvorrichtung zum Entmagnetisieren von ferromagnetischem Material durch eine Resonanz-Schwingung mit einer verlängerten Abklingzeit. Diese umfasst eine Spannungsquelle und eine damit verbundene Leiterschleife, in der ein Entmagnetisier-Schwingkreis angeordnet ist zur Bildung eines abklingenden, magnetischen Wechselfeldes, in welchem ferromagnetisches Material während einer Abklingzeit entmagnetisiert werden kann. Die Schaltvorrichtung ist mit einer Steuerung zum Steuern der Spannungsquelle und aller Schalter betreibbar.

### Stand der Technik

Zum Entmagnetisieren ferromagnetischer Körper sind verschiedene Einrichtungen bekannt. In der Regel werden magnetische Wechselfelder mit degressiver Amplitude eingesetzt. Erzeugt werden diese magnetischen Felder mit Leiterspulen, auch Entmagnetisierspulen genannt, durch die ein elektrischer Strom entsprechend der gewünschten Stärke des Magnetfeldes fliesst. Die Entmagnetisierspule und der zu entmagnetisierende Körper befinden sich während des Entmagnetisiervorgangs in der Regel in gegenseitig fester Position zueinander.

Um das vollständige Eindringen des Magnetfeldes wechselnder Polarität in den zu entmagnetisierenden Körper während dieses Vorganges in kürzest möglicher Zeit und mit geringstmöglichem Energieverbrauch zu gewährleisten, wird angestrebt, einen sinusförmigen Stromverlauf zu erzeugen. Am einfachsten wird dies mit einem in Resonanz arbeitenden elektrischen Schwingkreis, wie eingangs beschrieben, erreicht.

Die Vorteile dieser Schaltung liegen im besonders einfachen Aufbau, in der sicheren Einhaltung einer degressiven Amplitude für den Entmagnetisierstrom und in der nahezu verlustlosen Umsetzung der eingespeisten Energie in den Entmagnetisiervorgang. Solche Entmagnetisierschaltungen, die auf dem freien Ausschwingen eines Schwingkreises beruhen, sind beispielsweise in US 4599673 und in EP 0021274 beschrieben.

Ein entscheidender Nachteil solcher Entmagnetisierschaltungen ist der zu schnelle Abbau der Amplitude für den Entmagnetisierstrom, wodurch eine mangelnde Wirkung dieser Schaltung im Entmagnetisierprozess entsteht. Dieser Abbau, der durch das Dekrement in Strom und Spannung im Schwingkreis definiert ist, ist aus physikalischen und materialtechnischen Gründen im Aufbau der Entmagnetisierspule vorgegeben. Er setzt sich aus den Verlusten zusammen, gegeben durch den Kupferwiderstand der Entmagnetisierspule, definiert durch deren Dimensionen und Aufbau sowie aus den Hysterese- und Wirbelstromverlusten im zu entmagnetisierenden Körper.

Die EP 0597181 befasst sich auch mit einem Verfahren zum Entmagnetisieren magnetischer Werkstoffen in einem abklingenden magnetischen Wechselfeld. Ein Parallelschwingkreis umfassend zwei Spulen und einen Kondensator, in welchen synchron zur magnetischen Wechselwirkung Energie eingespeist wird, um die Abklingzeit zu verlängern. Um dies zu erreichen, wird eine aufwändige Schaltung mit einem Sinus-Rechteck Wandler, einen Rechteckgenerator sowie einem Monoflop vorgeschlagen, um Energie getaktet von einem Nachladekondensator in den Kondensator des Parallelschwingkreises einzubringen.

### Darstellung der Erfindung

Es ist nun die Aufgabe der vorliegenden Erfindung, eine Vorrichtung basierend auf der eingangs genannten elektronischen Schaltvorrichtung zu beschreiben, welche eine verlängerte Abklingzeit aufweist, zudem aber eine praktikable Lösung aufzeigt, die sich mit einer geringen Anzahl von Schaltungskomponenten und einer vergleichsweise einfach aufgebauten Steuerung verwirklichen lässt.

Zudem ist es wünschenswert, dass die erfindungsgemässe Schaltvorrichtung mit einer einzigen Stromquelle betreibbar ist und/oder dass sie ohne Bauteile auskommt, die integrierte Schaltkreise (IC) umfassen.

Die Aufgaben werden durch eine elektronische Schaltvorrichtung mit den Merkmalen des ersten Patentanspruchs gelöst. Erfindungsgemäss umfasst eine eingangs beschriebene Schaltvorrichtung zudem
- einen Schwingkreis-Ladeschalter in der Leiterschleife, in Serie mit dem Entmagnetisier-Schwingkreis,
- einen Nachlade-Schwingkreis in der Leiterschleife, parallel zum Entmagnetisier-Schwingkreis und zum Schwingkreis-Ladeschalter angeordnet, zum pulsartigen Nachladen eines Ladestroms in den Entmagnetisier-Schwingkreis bei jeweils geschlossenem Schwingkreis-Ladeschalter,
- einen Nachlade-Speicher, der parallel zur Spannungsquelle, zum Nachlade-Schwingkreis und zum Entmagnetisier-Schwingkreis angeordnet ist, zur Energieversorgung des Nachlade-Schwingkreises während der Abklingzeit,
- einen Nachladeschalter in der Leiterschleife zum Unterbrechen eines Ladestroms von der Spannungsquelle und vom Nachlade-Speicher zum Nachlade-Schwingkreis und zum Entmagnetisier-Schwingkreis,
- einen Ladeschalter zum Unterbrechen der Spannungsquelle zum Nachlade-Speicher, zum Nachlade-Schwingkreis und zum Entmagnetisier-Schwingkreis,
wobei im Betrieb mittels einer Steuerung durch Öffnen und Schliessen der Schalter Nachladeimpulse vom Nachlade-Schwingkreis in den Entmagnetisier-Schwingkreis gebracht werden können, zur Verlängerung der Abklingzeit, bis die Energie aus dem Nachlade-Speicher aufgebraucht ist.

Mit einer solchen Sachaltvorrichtung können zu Beginn des Verfahrens der Entmagnetisier-Schwingkreis, der Nachlade-Schwingkreis und der Nachladespeicher durch die Spannungsquelle geladen werden, welche anschliessend durch einen Schalter entkoppelt wird. Anschliessend wird die Resonanz-Schwingung des Entmagnetisier-Schwingkreises in Gang gesetzt und periodisch, vorzugsweise jeweils nach dem Nulldurchgang der Schwingkreisspannung, ein oder mehrere Nachladeimpulse aus dem Nachlade-Schwingkreis in die Resonanz-Schwingung eingebracht. Der Nachlade-Schwingkreis wird schliesslich wieder durch den Nachladespeicher geladen, damit er bereit ist, den nächsten Impuls abzugeben. Dies wird solange wiederholt, bis der Nachladespeicher erschöpft ist. Dank dieser Energieschübe verlängert sich die Abklingzeit der Resonanz-Schwingung.

Mit dieser Vorrichtung ist es möglich, mit nur einer Spannungsquelle auszukommen. Von Bedeutung ist hier, dass als Nachlade-Schwingkreis ein zweiter Schwingkreis verwendet wird. In diesem, der jeweils nur eine Halbschwingung durchführt, lässt sich mit einem Umpolschalter die Ladung vertauschen, sodass er Nachladeimpulse in positiver und negativer Richtung abgeben kann, obwohl er durch den Nachlade-Speicher stets gleich geladen wird. Alternativ könnte auch ein Umpolschalter zwischen dem Nachlade-Speicher und dem Nachlade-Schwingkreis angeordnet sein, der den Nachlade-Schwingkreises stets in alternierender Richtung lädt.

Es werden keine integrierten Schaltungen (IC) verwendet, wodurch die Störanfälligkeit verringert und die Lebensdauer und damit die Zuverlässigkeit dieser Schaltung erhöht ist.

Weitere, erfindungsgemässe Ausführungen werden in den Unteransprüchen beschrieben.

### Kurze Beschreibung der Zeichnungen

Im Folgenden wird die Erfindung mit Bezug auf die Zeichnungen näher erklärt. Es zeigen
- Fig. 1: eine schematische Darstellung einer elektronischen Schaltung zum Erzeugen einer abklingenden Resonanzschwingung;
- Fig. 2: eine Darstellung einer abklingenden Resonanzschwingung nach Fig. 1 im zeitlichen Verlauf;
- Fig. 3: einen Ausschnitt der Schwingung aus Fig. 2 unter dem Einfluss von Nachladeimpulsen;
- Fig. 4: eine schematische Darstellung einer erfindungsgemässen elektronischen Schaltung zum Erzeugen einer verlängerten abklingenden Resonanzschwingung;
- Fig. 5: die Schaltung nach Anspruch 4 in bevorzugter Ausgestaltung.

### Wege zur Ausführung der Erfindung

Die Fig. 1 zeigt in einer schematischen Darstellung eine erfindungsgemässe elektronische Schaltung 10 zum Entmagnetisieren von ferromagnetischem Material.

Die Schaltung 10 umfasst eine Entmagnetisierspule 41 und einen Schwingkreiskondensator 42, die über einen Schwingkreisschalter 43 zu einem Entmagnetisier-Schwingkreis 40 verbunden sind. Zu Beginn des Prozesses ist der Schwingkreisschalter 43 geöffnet. Der Entmagnetisier-Schwingkreis 40 ist über eine Leiterschleife 30 mit einer Stromquelle 20 verbunden, welche den Schwingkreiskondensator 42 aufladen kann. Über einen Schwingkreis-Ladeschalter 31 kann der Ladevorgang unterbrochen werden.

Ist dieser Ladevorgang mit der Schwingkreisspannung A abgeschlossen, wird der Schwingkreis-Ladeschalter 31 geöffnet und damit der Ladestrom unterbrochen. Nach dem Schliessen des Schwingkreisschalters 43 wird eine Resonanzschwingung in Gang gesetzt: Der Schwingkreiskondensator 42 entlädt sich über die Entmagnetisierspule 41. Der im Schwingkreis herrschende Strom entspricht einer in der Eigenfrequenz frei auslaufenden Schwingung mit exponentiell abklingender Amplitude. Fig. 2 zeigt die Resonanzschwingung in diesem Entmagnetisier-Schwingkreis 40 in Form der Verläufe von Schwingkreisspannung A und Entmagnetisierstroms B über die Zeit t. Nach dem Abklingen der Amplituden von Schwingkreisspannung A und Entmagnetisierstrom B wird der Schwingkreisschalter 43 wieder geöffnet und die Schaltung 10 steht für einen nächsten Entmagnetisier Zyklus zur Verfügung, der durch das Schliessen des Schwingkreis-Ladeschalters 31 wieder beginnt.

Fig. 3 zeigt einen Ausschnitt aus dem Vorgang des Ausschwingens aus Fig. 2 mit einer Schwingkreisspannung A und einem Entmagnetisierstrom B, wobei mit einem darüber dargestellten Nachladestrom in regelmässigen zeitlichen Abständen Nachladeimpulse C eingeleitet werden. Letztere sind bipolare Stromimpulse, die jeweils zum Zeitpunkt unmittelbar nach dem Nulldurchgang D der Schwingkreisspannung A eingespeist werden. Durch die zusätzlich eingespeiste Energie verzögert sich das Ausschwingen, die Amplituden von Schwingkreisspannung A und Entmagnetisierstrom B fallen somit langsamer ab. Dieses Prinzip ist bekannt, es hat sich aber gezeigt, dass die Realisation davon schaltungstechnisch umständlich ist.

Erfindungsgemässe Ausführungen sind in allgemeiner Form in Fig. 4 und in einer bevorzugten Version in Fig. 5 dargestellt. In Fig. 5 sind die Komponenten 40, 50 und 60 als Beispiele in elektronischen Bauteilen dargestellt. Es können wahlweise nur einzelne davon in dieser Form ausgestaltet sein.

Fig. 4 zeigt eine elektronische Schaltung 10 zum Entmagnetisieren von ferromagnetischem Material durch eine Resonanz-Schwingung mit einer verlängerten Abklingzeit. Sie umfasst eine Spannungsquelle 20 und eine damit verbundene Leiterschleife 30, in der ein Entmagnetisier-Schwingkreis 40 angeschlossen ist, zur Bildung eines abklingenden, magnetischen Wechselfeldes, in welchem ferromagnetisches Material während einer Abklingzeit t entmagnetisiert werden kann. Dieser Entmagnetisier-Schwingkreis 40 kann so aufgebaut sein, wie in Fig. 1 beschrieben wurde. Als Beispiel wurde dies in Fig. 5 so dargestellt. Es sind aber auch andere Anordnungen von Entmagnetisier-Schwingkreisen 40 bekannt. Zusammen mit dem Schwingkreis-Ladeschalter 31, der in Serie mit dem Entmagnetisier-Schwingkreis 40 in der Leiterschleife 30 angeordnet ist, kann das in Fig. 1 beschriebene Entmagnetisier-Verfahren durchgeführt werden.

Die elektronische Schaltung 10 umfasst zudem einen Nachlade-Schwingkreis 50 in der Leiterschleife 30, der parallel zum Entmagnetisier-Schwingkreis 40 und zum Schwingkreis-Ladeschalter 31 angeordnet. Er dient dem pulsartigen Nachladen eines Ladestroms in den Entmagnetisier-Schwingkreis 40 bei jeweils kurzzeitig geschlossenem Schwingkreis-Ladeschalter 31. Wie oben zur Fig. 1 beschrieben kann Energie, die im Nachlade-Schwingkreis 50 gespeichert ist, in regelmässigen zeitlichen Abständen als kurze Nachladeimpulse C in den Entmagnetisier-Schwingkreis 40 eingeleitet werden. Der Begriff «kurz» bezieht sich auf die viel kürzere Zeitdauer t im Vergleich zu einer gesamten Periode der Resonanzschwingung im Entmagnetisier-Schwingkreis 40, wie in Fig. 2 und 3 dargestellt.

Vorzugsweise ist die Eigenfrequenz des Nachlade-Schwingkreises 50 um mindestens 10, vorzugsweise um mindestens 100 mal grösser ist als die Eigenfrequenz des Entmagnetisier-Schwingkreises 40.

Weiter umfasst die Leiterschleife 30 der elektronischen Schaltung 10 einen Nachlade-Speicher 60, der parallel zur Spannungsquelle 20, zum Nachlade-Schwingkreis 50 und zum Entmagnetisier-Schwingkreis 40 angeordnet ist. Er ist zur Energieversorgung des Nachlade-Schwingkreises 50 während der Abklingzeit t vorgesehen. Zudem ist ein Nachladeschalter 32 in der Leiterschleife 30 angeordnet, der, wenn er geöffnet ist, den Ladestrom von der Spannungsquelle 20 und vom Nachlade-Speicher 60 zum Nachlade-Schwingkreis 50 und zum Entmagnetisier-Schwingkreis 40 unterbricht.

Schliesslich umfasst die elektronische Schaltung 10 in der Leiterschleife 30 einen Ladeschalter 33, der beim Öffnen die Verbindung von der Spannungsquelle 20 zum Nachlade-Speicher 60, zum Nachlade-Schwingkreis 50 und zum Entmagnetisier-Schwingkreis 40 unterbricht. Der Ladeschalter 33 entkoppelt demnach die Spannungsquelle 20 vom Rest der elektronischen Schaltung 10.

Eine Steuerung 70 steuert im Betrieb alle Schalter 31, 32, 33, 43, 53 und kann durch Öffnen und Schliessen der Schalter 31, 32, 53 Nachladeimpulse C vom Nachlade-Schwingkreis 50 in den Entmagnetisier-Schwingkreis 40 einbringen, zur Verlängerung der Abklingzeit, bis die Energie aus dem Nachlade-Speicher 60 aufgebraucht ist.

Vorzugsweise ist in der Leiterschleife 30 in Serie zur Spannungsquelle 20 und zum Ladeschalter 33 eine Gleichrichterdiode 34 derart angeordnet, dass sie während dem Gebrauch eine Rückspeisung vom Nachlade-Speicher 60, vom Nachlade-Schwingkreis 50 und vom Entmagnetisier-Schwingkreis 40 in die Spannungsquelle 20 verhindern kann.

Bei geschlossenen Schaltern Ladeschalter 33, Nachladeschalter 32 und Schwingkreis-Ladeschalter 31 werden der Entmagnetisier-Schwingkreis 40, der Nachlade-Schwingkreises 50 und der Nachlade-Speicher 60 geladen. Anschliessend werden die genannten Schalter 33, 32 und 31 wieder geöffnet.

In diesem Zustand kann der Entmagnetisier-Vorgang beginnen. Bis zum Ende dieses Vorgangs wird keine weitere Energie mehr von der Spannungsquelle 20 eingebracht. Der Ladeschalter 33 bleibt während dieser Zeit geöffnet, die Spannungsquelle 20 bleibt daher vom Rest der Schaltung 10 entkoppelt.

Im Nachlade-Speicher 60 befindet sich zu diesem Zeitpunkt die gesamte Energie, die bis zum Ende des Ausschwingens der Resonanz-schwingung des Entmagnetisier-Schwingkreises 40 nachgeladen werden kann. Er umfasst beispielsweise einen Speicherkondensator 62, wie in Fig. 5 dargestellt. So kann erreicht werden, dass nur eine einzige Spannungsquelle 20 gebraucht wird. Vorzugsweise ist die Kapazität des Speicherkondensators 62 mindestens doppelts so gross, vorzugsweise mindestens dreimal so gross ist wie die des Schwingkreiskondensators 42.

Gesteuert werden alle Schalter 31, 32, 33 durch die Steuerung 70, die vorzugsweise auch die Spannungsquelle 20 steuert. Zudem können weitere Schalter durch diese Steuerung 70 gesteuert werden. Die Steuerung 70 kann getrennt von der Schaltung 10 oder Teil von ihr sein.

Wie bereits zu Fig. 3 beschrieben, wird der Schwingkreis-Ladeschalter 31 kurzzeitig geöffnet, nachdem die Resonanzschwingung im Entmagnetisier-Schwingkreises 40 begonnen hat und die Schwingkreisspannung A den Nullpunkt D durchlaufen hat. Der Nachlade-Schwingkreis 50 gibt nun seinen Nachladeimpuls C an den Entmagnetisier-Schwingkreis 40 ab. Der Schwingkreis-Ladeschalter 31 wird wieder geschlossen.

Nun wird durch Öffnen des Nachladeschalters 32 der Nachlade-Schwingkreis 50 geladen, indem ein Strom vom Nachlade-Speicher 60 fliesst. Wenn der Nachlade-Schwingkreis 50 wieder geladen ist, wird der Nachladeschalter 32 wieder geschlossen. Jetzt ist der Nachlade-Schwingkreis 50 wieder bereit, nach dem nächsten Nulldurchgang der Schwingkreisspannung A im Entmagnetisier-Schwingkreis 40 einen weiteren Nachladeimpuls C an diesen abzugeben. Durch die Steuerung 70 wird zum richtigen Zeitpunkt der Schwingkreis-Ladeschalter 31 wieder kurzzeitig geöffnet, viel kürzer als eine viertel Periode der Resonanzschwingung.

Dieser Vorgang wird solange wiederholt, bis die Energie im Nachlade-Speicher 60 erschöpft ist.

Es ist darauf zu achten, dass die Nachladeimpulse C jeweils die richtigen Vorzeichen haben. Dieses müssen alternierend wechseln. Der Nachlade-Schwingkreis 50 umfasst vorzugsweise, wie in Fig. 5 dargestellt, eine Nachladespule 51 und einen in Serie dazu angeordneten Nachladekondensator 52. Beim Laden und Entladen des Nachladekondensators 52 wird demnach jeweils eine Halbschwingung des Nachlade-Schwingkreises 50 durchgeführt. Um die Polarität zu wechseln, kann vorzugsweise parallel zur Nachladespule 51 und zum Nachladekondensator 52 ein Umpolschalter 53 angeordnet sein, zum Umpolen der Ladung im Nachladekondensator 52 während einer Halbschwingung. Nach jeder zweiten Ladung des Nachladekondensators 52 wird der Umpolschalter 53 während einer Halbschwingung geöffnet, damit sich sie Polarität im Nachladekondensator 52 ändert.

Alternativ kann auch ein Kreuz-schalter zwischen dem Nachlade-Speicher 60 und dem Nachlade-Schwingkreis 50 vorgesehen sein, um den Nachladekondensator 52 bei jeder zweiten Ladung in umgekehrter Richtung zu laden.

Im erfindungsgemässen Verfahren zur Erzeugung eines abklingenden elektromagnetischen Feldes wird eine hier beschriebene elektronischen Schaltung 10 verwendet, um ferromagnetisches Material während einer Abklingzeit zu entmagnetisieren. Zuerst werden der Entmagnetisier-Schwingkreis 40, der Nachlade-Schwingkreis 50 und der Nachlade-Speicher 60 durch die Spannungsquelle 20 geladen, während der Ladeschalter 33, der Nachladeschalter 32 und der Schwingkreis-Ladeschalter 31 geschlossenen sind.

Anschliessend werden die genannten Schalter 31, 32, 33 wieder geöffnet. Die Resonanzschwingung wird in ihrer Eigenfrequenz und mit abklingender Amplitude gestartet, indem beispielsweise der Schwingkreisschalter 43 geschlossen wird. Ein magnetisches, periodisches Entmagnetisier-Wechselfeld stellt sich ein.

Als nächstes wird durch kurzzeitiges Schliessen und Öffnen des Schwingkreis-Ladeschalters 31 ein kurzer, erster Nachladeimpuls C in Form eines Nachladestroms vom Nachlade-Schwingkreis 50 in den Entmagnetisier-Schwingkreis 40 eingebracht.

Dann wird durch ein kurzzeitiges Schliessen und Öffnen des Nachladeschalters 32 der Nachlade-Schwingkreis 50 durch den Nachlade-Speicher 60 geladen. Die letzten beiden Schritte werden wiederholt, bis der Energievorrat im Nachlade-Speicher 60 erschöpft ist.

In einem bevorzugten Verfahren folgen auf jeden ersten Nachladeimpuls C ein oder mehrere weitere kurze Nachladeimpulse C mit demselben Vorzeichen und werden auf den Entmagnetisier-Schwingkreis 40 übertragen. Die Gesamtdauer der Serie von Nachladeimpulsen C betragen höchstens ein Viertel, vorzugsweise höchstens ein Achtel einer Schwingungsperiode des Entmagnetisier-Schwingkreises 40.

Jeder erste Nachladeimpuls C fliesst vorzugsweise direkt nach einem Nulldurchgang der Schwingkreisspannung A in die Resonanzschwingung des Entmagnetisier-Schwingkreises 40 ein. Da die Schwingkreisspannung A dadurch das Vorzeichen ändert, muss entsprechend auch das Vorzeichen jedes nächsten ersten Nachladeimpulses C geändert werden.

Um dies zu erreichen, wird die Ladung im Nachladekondensator 52 umgepolt. Dies kann erreicht werden, indem der Nachlade.-Schwingkreis 50 mit einem Umpolschalter 53 versehen wird. Bei geöffnetem Nachladeschalter 32 und geöffnetem Schwingkreis-Ladeschalter 31 wird der Umpolschalter 53 geschlossen, wodurch sich eine Resonanzschwingung des Kondensators 52 und der Nachladespule 51 im Nachlade-Schwingkreis 50 einstellt, welche nach einer Halbschwingung durch Öffnen des Umpolschalters 53 wieder unterbrochen wird. Jeder erste Nachladeimpuls C setztet daher vorzugsweise genau eine halbe Periode der Resonanzschwingung des Entmagnetisier-Schwingkreises 40 später ein als der vorhergehende erste Nachladeimpuls C.

Zu oder vor Beginn des Verfahrens wird ein ferromagnetisches Werkstück in den Wirkungsbereich des Entmagnetisier-Schwingkreises 40 gebracht wird, um es zu entmagnetisieren. Im Bedarfsfall kann der hier beschriebene Vorgang mehrmals wiederholt werden.

Die hier beschriebene Schaltung 10 und das damit durchgeführte Verfahren erlauben eine einfache und sichere Entmagnetisierung von ferromagnetischen Körpern. Die Schaltung besteht aus einfachen Komponenten, die einen sicheren, störungsfreien Prozess ermöglichen.

### Bezugszeichenliste

- 10: Elektronische Schaltung; Schaltung
- 20: Spannungsquelle
- 30: Leiterschleife
31 Schwingkreis-Ladeschalter
32 Nachladeschalter
33 Ladeschalter
34 Gleichrichterdiode
- 40: Entmagnetisier-Schwingkreis
41 Entmagnetisierungsspule
42 Schwingungskondensator
43 Schwingkreisschalter
- 50: Nachlade-Schwingkreis
51 Nachladespule
52 Nachladekondensator
53 Umpolschalter
- 60: Nachlade-Speicher
62 Speicherkondensator
- 70: Steuerung

- A: Schwingkreisspannung
- B: Entmagnetisierstrom
- C: Nachladeimpuls
- D: Nulldurchgang, Nullpunkt
- t: Zeit

## Patentansprüche

1. Elektronische Schaltung (10) zum Entmagnetisieren von ferromagnetischem Material durch eine Resonanz-Schwingung mit einer verlängerten Abklingzeit, umfassend
a) eine Spannungsquelle (20) und eine damit verbundene Leiterschleife (30),
b) einen Entmagnetisier-Schwingkreis (40) in der Leiterschleife (30), zur Bildung eines abklingenden, magnetischen Wechselfeldes, in welchem ferromagnetisches Material während einer Abklingzeit (t) entmagnetisiert werden kann,
c) einen Schwingkreis-Ladeschalter (31) in der Leiterschleife (30), in Serie mit dem Entmagnetisier-Schwingkreis (40),
d) einen Nachlade-Schwingkreis (50) in der Leiterschleife (30), parallel zum Entmagnetisier-Schwingkreis (40) und zum Schwingkreis-Ladeschalter (31) angeordnet, zum pulsartigen Nachladen eines Ladestroms in den Entmagnetisier-Schwingkreis (40) bei jeweils geschlossenem Schwingkreis-Ladeschalter (31),
e) einen Nachlade-Speicher (60), der parallel zur Spannungsquelle (20), zum Nachlade-Schwingkreis (50) und zum Entmagnetisier-Schwingkreis (40) angeordnet ist, zur Energieversorgung des Nachlade-Schwingkreises (50) während der Abklingzeit (t),
f) einen Nachladeschalter (32) in der Leiterschleife (30) zum Unterbrechen eines Ladestroms von der Spannungsquelle (20) und vom Nachlade-Speicher (60) zum Nachlade-Schwingkreis (50) und zum Entmagnetisier-Schwingkreis (40),
g) einen Ladeschalter (33) zum Unterbrechen der Spannungsquelle (20) zum Nachlade-Speicher (60), zum Nachlade-Schwingkreis (50) und zum Entmagnetisier-Schwingkreis (40), wobei die Spannungsquelle (20) und alle Schalter (31, 32, 33) durch eine Steuerung (70), die getrennt von der Schaltung (10) oder Teil davon sein kann, angesteuert werden können, und wobei im Betrieb durch Öffnen oder Schliessen der Schalter (31, 32, 33) Nachladeimpulse (C) vom Nachlade-Schwingkreis (50) in den Entmagnetisier-Schwingkreis (40) eingebracht werden können, zur Verlängerung der Abklingzeit, bis die Energie aus dem Nachlade-Speicher (60) aufgebraucht ist.

2. Schaltung (10) nach Anspruch 1, **dadurch gekennzeichnet, dass** der Entmagnetisier-Schwingkreis (40) eine Entmagnetisierspule (41) und einen Schwingkreisschalter (43) in Serie dazu, und einen parallel zu diesen angeordneten Schwingkreiskondensator (42) umfasst.

3. Schaltung (10) nach Anspruch 1 oder 2, **dadurch gekennzeichnet, dass** Nachlade-Speicher (60) einen Speicherkondensator (62) umfasst.

4. Schaltung (10) nach den Ansprüchen 2 und 3, **dadurch gekennzeichnet, dass** die Kapazität des Speicherkondensators (62) mindestens doppelts so gross, vorzugsweise mindestens dreimal so gross ist wie die des Schwingkreiskondensators (42).

5. Schaltung (10) nach einem der vorhergehenden Ansprüche, **dadurch gekennzeichnet, dass** die Eigenfrequenz des Nachlade-Schwingkreises (50) um mindestens 10, vorzugsweise um mindestens 100 mal grösser ist als die Eigenfrequenz des Entmagnetisier-Schwingkreises (40).

6. Schaltung (10) nach einem der vorhergehenden Ansprüche, **dadurch gekennzeichnet, dass** der Nachlade-Schwingkreis (50) eine Nachladespule (51) und einen zu diesem in Serie angeordneten Nachladekondensator (52) umfasst.

7. Schaltung (10) nach Anspruch 6, **dadurch gekennzeichnet, dass** im Nachlade-Schwingkreis (50) parallel zur Nachladespule (51) und zum Nachladekondensator (52) ein Umpolschalter (53) angeordnet ist, zum Umpolen der Ladung im Nachladekondensator (52) in einer Halbschwingung, bei geöffneten Nachladeschalter (32) und Schwingkreis-Ladeschalter (31).

8. Schaltung (10) nach einem der vorhergehenden Ansprüche, **dadurch gekennzeichnet, dass** in der Leiterschleife (30) in Serie zur Spannungsquelle (20) und zum Ladeschalter (33) eine Gleichrichterdiode (34) derart angeordnet ist, dass sie während dem Gebrauch eine Rückspeisung vom Nachlade-Speicher (60), vom Nachlade-Schwingkreis (50) und vom Entmagnetisier-Schwingkreis (40) in die Spannungsquelle (20) verhindern kann.

9. Schaltung (10) nach einem der vorhergehenden Ansprüche, **dadurch gekennzeichnet, dass** die Spannungsquelle (20) die einzige Spannungsquelle in der Schaltung (10) ist.

10. Verfahren zur Erzeugung eines abklingenden elektromagnetischen Feldes unter Verwendung einer elektronischen Schaltung (10) und einer Steuerung (70), die getrennt von der Schaltung (10) oder Teil davon sein kann, nach einem der vorhergehenden Ansprüche, wobei in diesem Feld ferromagnetisches Material während einer Abklingzeit (t) entmagnetisiert werden kann, **mit den folgenden Schritten**
a) Aufladen des Entmagnetisier-Schwingkreises (40), des Nachlade-Schwingkreises (50) und des Nachlade-Speichers (60) durch die Spannungsquelle (20), während der Ladeschalter (33), der Nachladeschalter (32) und der Schwingkreis-Ladeschalter (31) geschlossenen sind,
b) Öffnen des Ladeschalters (33), des Nachladeschalters (32) und des Schwingkreis-Ladeschalters (31) und in Gang setzen einer Resonanzschwingung im Entmagnetisier-Schwingkreis (40), die sich mit ihrer Eigenfrequenz und mit abklingender Amplitude einstellt uns ein magnetisches, periodisches Entmagnetisier-Wechselfeld erzeugt,
c) Kurzzeitiges Schliessen und Öffnen des Schwingkreis-Ladeschalters (31), wodurch ein im Vergleich zur Resonanzschwingung kurzer, erster Nachladeimpuls (C) vom Nachlade-Schwingkreis (50) in den Entmagnetisier-Schwingkreis (40) einfliesst,
d) Kurzzeitiges Schliessen und Öffnen des Nachladeschalters (32), zum Laden des Nachlade-Schwingkreises (50) durch den Nachlade-Speicher (60),
e) Wiederholen der Schritte c) und d), bis der Energievorrat im Nachlade-Speicher (60) erschöpft ist.

11. Verfahren nach Anspruch 10, **dadurch gekennzeichnet, dass** im Schritt c) anschliessend an den ersten Nachladeimpuls ein oder mehrere weitere kurze Nachladeimpulse (C) mit demselben Vorzeichen auf den Entmagnetisier-Schwingkreis (40) übertragen werden, wobei die Gesamtdauer dieser Nachladeimpulse höchstens ein Viertel, vorzugsweise höchstens ein Achtel einer Schwingungsperiode der Resonanzschwingung beträgt.

12. Verfahren nach Anspruch 10 oder 11, **dadurch gekennzeichnet, dass** der erste Nachladeimpuls (C) unmittelbar nach dem Nulldurchgang der Schwingkreisspannung (A) in der Resonanzschwingung des Entmagnetisier-Schwingkreises (40) einfliesst.

13. Verfahren nach einem der Ansprüche 10 bis 12, **dadurch gekennzeichnet, dass** im Schritt e) bei jeder Wiederholung des Schrittes c) das Vorzeichen des ersten Nachladeimpulses (C) wechselt.

14. Verfahren nach Anspruch 13 mit Rückbezug auf Anspruch 7, **dadurch gekennzeichnet, dass** die Ladung im Nachladekondensator (52) umgepolt wird, indem bei geöffnetem Nachladeschalter (32) und geöffnetem Schwingkreis-Ladeschalter (31) der Umpolschalter (53) geschlossen wird, wodurch sich eine Resonanzschwingung des Kondensators (52) und der Nachladespule (51) im Nachlade-Schwingkreis (50) einstellt, welche nach einer Halbschwingung durch Öffnen des Umpolschalters (53) wieder unterbrochen wird.

15. Verfahren nach Anspruch 13 oder 14, **dadurch gekennzeichnet, dass** jeder folgende Schritt c) jeweils genau nach einer halben Periode der Resonanzschwingung einsetzt.

## Claims

1. An electronic circuit (10) for demagnetising ferromagnetic material by means of a resonant oscillation with an extended decay time, comprising
a) a voltage source (20) and a conductor loop (30) connected thereto,
b) a demagnetising resonant circuit (40) in the conductor loop (30) for forming a decaying, alternating magnetic field in which ferromagnetic material can be demagnetised during a decay time (t),
c) a resonant-circuit charging switch (31) in the conductor loop (30), in series with the demagnetising resonant circuit (40),
d) a recharging resonant circuit (50) in the conductor loop (30), arranged in parallel with the demagnetising resonant circuit (40) and the resonant-circuit charging switch (31), for a pulse-type recharging of the demagnetising resonant circuit (40) with a charging current whenever the resonant-circuit charging switch (31) is closed,
e) a recharging accumulator (60), which is arranged in parallel with the voltage source (20), the recharging resonant circuit (50) and the demagnetising resonant circuit (40), for supplying energy to the recharging resonant circuit (50) during the decay time (t),
f) a recharging switch (32) in the conductor loop (30) for interrupting a charging current from the voltage source (20) and from the recharging accumulator (60) to the recharging resonant circuit (50) and to the demagnetising resonant circuit (40),
g) a charging switch (33) for interrupting the voltage source (20) to the recharging accumulator (60), to the recharging resonant circuit (50) and to the demagnetising resonant circuit (40),
wherein the voltage source (20) and all switches (31, 32, 33) can be controlled by a controller (70), which can be separate from the circuit (10) or part of the same, and wherein in operation, by opening or closing the switches (31, 32, 33), recharging pulses (C) can be introduced from the recharging resonant circuit (50) into the demagnetising resonant circuit (40) to extend the decay time until the energy from the recharging accumulator (60) has been used up.

2. The circuit (10) according to claim 1, **characterised in that** the demagnetising resonant circuit (40) comprises a demagnetising coil (41) and a resonant-circuit switch (43) in series with the same, and a resonant circuit capacitor (42) arranged in parallel with the latter.

3. The circuit (10) according to claim 1 or 2, **characterised in that** the recharging accumulator (60) comprises a storage capacitor (62).

4. The circuit (10) according to claims 2 and 3, **characterised in that** the capacitance of the storage capacitor (62) is at least twice as large, preferably at least three times as large, as that of the resonant-circuit capacitor (42).

5. The circuit (10) according to one of the preceding claims, **characterised in that** the natural frequency of the recharging resonant circuit (50) is at least 10 times greater, preferably at least 100 times greater, than the natural frequency of the demagnetising resonant circuit (40) .

6. The circuit (10) according to one of the preceding claims, **characterised in that** the recharging resonant circuit (50) comprises a recharging coil (51) and a recharging capacitor (52) arranged in series with the same.

7. The circuit (10) according to claim 6, **characterised in that** a polarity-reversal switch (53) is arranged in the recharging resonant circuit (50) in parallel with the recharging coil (51) and the recharging capacitor (52) in order to reverse the polarity of the charge in the recharging capacitor (52) in a half oscillation when the recharging switch (32) and the resonant-circuit charging switch (31) are open.

8. The circuit (10) according to one of the preceding claims, **characterised in that** a rectifier diode (34) is arranged in the conductor loop (30) in series with the voltage source (20) and the charging switch (33) in such a manner that, during use, it can prevent feedback from the recharging accumulator (60), from the recharging resonant circuit (50) and from the demagnetising resonant circuit (40) into the voltage source (20).

9. The circuit (10) according to one of the preceding claims, **characterised in that** the voltage source (20) is the only voltage source in the circuit (10).

10. A method for generating a decaying electromagnetic field using an electronic circuit (10) and a controller (70), which can be separate from the circuit (10) or a part of the same, according to one of the preceding claims, wherein ferromagnetic material can be demagnetised during a decay time (t) in this field, **comprising the steps of**
a) Charging the demagnetising resonant circuit (40), the recharging resonant circuit (50) and the recharging accumulator (60) using the voltage source (20) while the charging switch (33), the recharging switch (32) and the resonant-circuit charging switch (31) are closed,
b) Opening the charging switch (33), the recharging switch (32) and the resonant-circuit charging switch (31) and setting in motion a resonant oscillation in the demagnetising resonant circuit (40), which adopts its natural frequency with a decaying amplitude and generates a magnetic, periodic demagnetising alternating field,
c) Briefly closing and opening the resonant-circuit charging switch (31), whereby a first recharging pulse (C), which is short compared to the resonant oscillation, flows from the recharging resonant circuit (50) into the demagnetising resonant circuit (40),
d) Briefly closing and opening the recharging switch (32) in order to charge the recharging resonant circuit (50) by means of the recharging accumulator (60),
e) Repeating steps c) and d) until the energy supply in the recharging accumulator (60) has been exhausted.

11. The method according to claim 10, **characterised in that** in step c), following the first recharging pulse, one or more further short recharging pulses (C) of the same sign are transmitted to the demagnetising resonant circuit (40), wherein the total duration of these recharging pulses is at most a quarter, preferably at most an eighth, of an oscillation period of the resonant oscillation.

12. The method according to claim 10 or 11, **characterised in that** the first recharging pulse (C) is introduced in the resonant oscillation of the demagnetising resonant circuit (40) immediately after the zero-crossing of the resonant-circuit voltage (A).

13. The method according to one of claims 10 to 12, **characterised in that** in step e) the sign of the first recharging pulse (C) changes with each repetition of step c) .

14. The method according to claim 13 with reference back to claim 7, **characterised in that** the charge in the recharging capacitor (52) is reversed by closing the polarity-reversal switch (53) when the recharging switch (32) and the resonant-circuit charging switch (31) are open, whereby a resonant oscillation of the capacitor (52) and the recharging coil (51) in the recharging resonant circuit (50) sets in, which is interrupted again after a half oscillation by opening the polarity-reversal switch (53).

15. The method according to claim 13 or 14, **characterised in that** each subsequent step c) respectively begins exactly after half a period of the resonant oscillation.

## Revendications

1. Circuit électronique (10) pour démagnétiser du matériau ferromagnétique par une oscillation de résonance avec un temps de décroissance prolongé, comprenant :
a) une source de tension (20) et une boucle conductrice (30) reliée à celle-ci,
b) un circuit oscillant de démagnétisation (40) dans la boucle conductrice (30) pour former un champ alternatif magnétique de décharge dans lequel un matériau ferromagnétique peut être démagnétisé pendant une période de décharge (t),
c) un interrupteur de charge de circuit oscillant (31) dans la bouche conductrice (30) en série avec le circuit oscillant de démagnétisation (40),
d) un circuit oscillant de recharge (50) dans la boucle conductrice (30) disposé parallèlement au circuit oscillant de démagnétisation (40) et à l'interrupteur de charge de circuit oscillant (31), pour la recharge à impulsions d'un courant de charge dans le circuit oscillant de démagnétisation (40) avec l'interrupteur de charge de circuit oscillant (31) respectivement fermé,
e) un accumulateur de recharge (60), qui est disposé parallèlement à la source de tension (20), au circuit oscillant de recharge (50) et au circuit oscillant de démagnétisation (40), pour l'alimentation en énergie du circuit oscillant de recharge (50) pendant la période de décharge (t),
f) un interrupteur de recharge (32) dans la boucle conductrice (30) pour interrompre un courant de charge de la source de tension (20) et de l'accumulateur de recharge (60) au circuit oscillant de recharge (50) et au circuit oscillant de démagnétisation (40),
g) un interrupteur de charge (33) pour interrompre la source de tension (20) à l'accumulateur de recharge (60), au circuit oscillant de recharge (50) et au circuit oscillant de démagnétisation (40),
sachant que la source de tension (20) et tous les interrupteurs (31, 32, 33) peuvent être commandés par une commande (70), qui peut être séparée du circuit (10) ou faire partie de celui-ci et sachant qu'en fonctionnement, des impulsions de recharge (C) peuvent être introduites dans le circuit oscillant de démagnétisation (40) par le circuit oscillant de recharge (50) en ouvrant ou en fermant les interrupteurs (31, 32, 33) pour prolonger la période de décharge jusqu'à ce que l'énergie venant de l'accumulateur de recharge (60) soit consommée.

2. Circuit (10) selon la revendication 1, ***caractérisé en ce que*** le circuit oscillant de démagnétisation (40) comprend une bobine de démagnétisation (41) et un interrupteur de circuit oscillant (43) en série à cet effet et un condensateur de circuit oscillant (42) disposé parallèlement à ceux-ci.

3. Circuit (10) selon la revendication 1 ou 2, ***caractérisé en ce que*** l'accumulateur de recharge (60) comprend un condensateur d'accumulation (62).

4. Circuit (10) selon les revendications 2 et 3, ***caractérisé en ce que*** la capacité du condensateur d'accumulation (62) est au moins deux fois aussi grande, de préférence au moins trois fois aussi grande que celle du condensateur de circuit oscillant (42).

5. Circuit (10) selon l'une quelconque des revendications précédentes, ***caractérisé en ce que*** la fréquence propre du circuit oscillant de recharge (50) est au moins 10 fois, de préférence au moins 100 fois plus grande que la fréquence propre du circuit oscillant de démagnétisation (40).

6. Circuit (10) selon l'une quelconque des revendications précédentes, ***caractérisé en ce que*** le circuit oscillant de recharge (50) comprend une bobine de recharge (51) et un condensateur de recharge (52) disposé en série par rapport à celui-ci.

7. Circuit (10) selon la revendication 6, ***caractérisé en ce que*** dans le circuit oscillant de recharge (50) est disposé un inverseur de polarité (53) parallèlement à la bobine de recharge (51) et au condensateur de recharge (52) pour inverser la polarité de la charge dans le condensateur de recharge (52) dans une demi-période avec un interrupteur de recharge (32) et un interrupteur de charge de circuit oscillant (31) ouverts.

8. Circuit (10) selon l'une quelconque des revendications précédentes, ***caractérisé en ce que*** dans la boucle conductrice (30) une diode de redressement (34) est disposée en série par rapport à la source de tension (20) et à l'interrupteur de charge (33) de telle manière qu'elle peut éviter pendant l'utilisation une récupération d'énergie dans la source de tension (20) de l'accumulateur de recharge (60), du circuit oscillant de recharge (50) et du circuit oscillant de démagnétisation (40).

9. Circuit (10) selon l'une quelconque des revendications précédentes, ***caractérisé en ce que*** la source de tension (20) est l'unique source de tension dans le circuit (10) .

10. Procédé de production d'un champ électromagnétique de décroissance en utilisant un circuit électronique (10) et une commande (70), qui peut être séparée du circuit (10) ou en faire partie, selon l'une quelconque des revendications précédentes, sachant que dans ce champ, un matériau ferromagnétique peut être démagnétisé pendant un temps de décroissance (t), avec les étapes suivantes :
a) charge du circuit oscillant de démagnétisation (40), du circuit oscillant de recharge (50) et de l'accumulateur de recharge (60) par la source de tension (20), pendant que l'interrupteur de charge (33), l'interrupteur de recharge (32) et l'interrupteur de charge de circuit oscillant (31) sont fermés,
b) ouverture de l'interrupteur de charge (33), de l'interrupteur de recharge (32) et de l'interrupteur de charge de circuit oscillant (31) et mise en marche d'une oscillation de résonance dans le circuit oscillant de démagnétisation (40), qui s'établit avec sa fréquence propre et avec amplitude de décroissance et produit un champ alternatif de démagnétisation périodique magnétique,
c) fermeture brève et ouverture de l'interrupteur de charge de circuit oscillant (31), une première impulsion de recharge (c) plus courte comparée à l'oscillation de résonance s'introduisant de ce fait du circuit oscillant de recharge (50) dans le circuit oscillant de démagnétisation (40),
d) fermeture brève et ouverture de l'interrupteur de recharge (32) pour charger le circuit oscillant de recharge (50) par l'accumulateur de recharge (60),
e) répétition des étapes c) et d) jusqu'à ce que la ressource en énergie soit épuisée dans l'accumulateur de recharge (60).

11. Procédé selon la revendication 10, ***caractérisé en ce que*** dans l'étape c), suite à la première impulsion de recharge, une ou plusieurs autres impulsions de recharge courtes (C) avec le même signe sont transmises ensuite au circuit oscillant de démagnétisation (40), sachant que la durée totale de ces impulsions de recharge représente au maximum un quart, de préférence au maximum un huitième d'une période d'oscillation de l'oscillation de résonance.

12. Circuit selon l'une quelconque des revendication 10 ou 11, ***caractérisé en ce que*** la première impulsion de recharge (C) s'introduit dans l'oscillation de résonance du circuit oscillant de démagnétisation (40) directement après le passage à zéro de la tension du circuit oscillant (A).

13. Procédé selon l'une quelconque des revendications 10 à 12, ***caractérisé en ce que*** dans l'étape e), le signe de la première impulsion de recharge (C) change à chaque répétition de l'étape c).

14. Procédé selon la revendication 13 avec revendication dépendant 7, ***caractérisé en ce que*** la charge subit une inversion de polarité dans le condensateur de recharge (52) dans lequel l'inverseur de polarité (53) est fermé avec l'interrupteur de recharge (32) ouvert et l'interrupteur de charge de circuit oscillant (31) ouvert, une oscillation de résonance du condensateur (52) et de la bobine de recharge (51) s'établissant de ce fait dans le circuit oscillant de recharge (50), laquelle est à nouveau interrompue après une demi-période par ouverture de inverseur de polarité (53).

15. Procédé selon la revendication 13 ou 14, ***caractérisé en ce que*** chaque étape suivante c) s'insère respectivement exactement après une demie période d'oscillation de résonance.
